# EUROPÄISCHE PATENTSCHRIFT

(11) **EP 1 312 557 B1**
(45) Veröffentlichungstag und Bekanntmachung des Hinweises auf die Patenterteilung: **17.05.2006**
(21) Anmeldenummer: 02001740.6
(22) Anmeldetag: 25.01.2002
(51) Int. Cl.: B65D 19/44, B65D 19/00

(54) **Paletten mit Befestigungsmitteln**
Pallet with securing means
Palette avec des moyens de fixation

(30) Priorität: 13.11.2001 DE 20118398 U
(43) Veröffentlichungstag der Anmeldung: 21.05.2003
(73) Patentinhaber: Olbort, Tobias, 63927 Bürgstadt (DE)
(72) Erfinder: Olbort, Tobias, 63927 Bürgstadt (DE)
(74) Vertreter: Pöhner, Wilfried Anton, Dr.

(56) Entgegenhaltungen:
- WO-A-01/64533
- US-A- 6 006 675
- US-A- 6 006 676
- US-A- 6 126 131

## Beschreibung

Die Erfindung betrifft eine Palette mit einem Fußteil und einer darauf angebrachten Plattform zur Aufnahme von Transportgut, Befestigungsmitteln, die als Ausnehmungen in die Plattformoberseite eingearbeitet sind, und mit Befestigungshilfsmitteln, wie Haken, Ösen oder Klemmvorrichtungen, wobei die Befestigungsmittel und die Befestigungshilfsmittel mit der Oberkante der Plattform bündig abschließen.

Für den Transport und die Lagerung von Gütern werden Ladehilfsmittel eingesetzt, mit deren Hilfe die Güter aufgenommen, verladen, bewegt, ein- und umgelagert werden. Hierbei hat sich insbesondere die Palette bewährt, da sie sowohl einen rationellen Transport als auch eine optimale Lagerung von Gütern ermöglicht. Paletten sind für die Handhabung mit Flurförderfahrzeugen konstruiert. Das bedeutet, dass sie von der Gabel eines Flurförderzeugs unterfahren und angehoben werden können, um auf der Gabel liegend transportiert oder umgeladen zu werden.

Nach dem Stand der Technik sind zahlreiche Ausführungsformen von Paletten bekannt, je nach Einsatzzweck kommen Flachpaletten, Flachpaletten mit Aufsetzrahmen, Gitterboxpaletten, Faß- oder Rungenpaletten zur Anwendung. Unter den genannten Ausführungsformen hat die Flachpalette die weitaus größte Verbreitung gefunden. Allseits bekannte Ausführungsformen sind beispielsweise die Europalette, die CP1-Palette oder die CP2-Palette. Diese Paletten bestehen aus einer Plattform - mit oder ohne Aufbauten - und einem Fußteil. Der Fußteil ist meist aus 2 oder 3 Füßen ausgebildet. Dabei unterscheidet man zwischen Paletten, deren Fußaufbau ein Unterfahren in Längs- als auch Querrichtung der Palette, d. h. von vier Seiten her, ermöglicht und solchen, deren Füße nur ein Unterfahren in Längsrichtung, d. h. von zwei Seiten her, erlaubt. Erstere sind unter dem Namen Vierwegepaletten bekannt, während letztere unter dem Namen Zweiwegepaletten geführt werden.

Für den Transport müssen auf Paletten gelagerte Güter in der Regel gesichert werden. Nach dem Stand der Technik wird für diese Aufgabe häufig Schrumpf- oder Stretchfolie eingesetzt, welche um die beladene Palette gestapelten Waren Halt gibt. Ein anderes Mittel zur Sicherung der Waren auf Paletten sind Gurte oder Bänder, mit denen die Transportgüter an der Palette festgelegt werden. Dieses Verfahren zur Ladungssicherung wird insbesondere bei Einzelgütern angewandt, die zum Transport auf Paletten gestellt werden. Bekannt sind auch Paletten, deren Plattformen mit Mitteln zur Befestigung des Transportgutes, wie haken, Ösen oder Klemmvorrichtungen ausgestattet sind. Schließlich umfassen die Hilfsmittel zur Sicherung der Waren auch Bretter, Latten und Leisten, welche um die geladenen Güter herum an der Palette befestigt werden.

Die Druckschrift WO 01/64533 A2 offenbart einen Transportpalette, die in der Grundausführung durch rampenartige Vertiefungen in der Palettenoberfläche gekennzeichnet ist. In einer Weiterbildung der Erfindung sind zusätzliche Hilfsmittel, wie beispielsweise Klammern für die in den Vertiefungen positionierten und mit Rollen versehenen Standfüße des Transportgutes, sowie mit der Oberfläche der Plattform verbundene Stricke und Haken zum Festzurren des Transportgutes vorgesehen. Während die rampenartigen Vertiefungen mit der Oberkante der Plattform bündig abschließen ragen die zusätzlichen Befestigungshilfsmittel über die Oberkante der Plattform hinaus.

Die Druckschrift US-A-6006676 zeigt eine aus mehreren Einzelteilen zusammengefügte Transportpalette für Zweiräder, insbesondere Motorräder, wobei die Palette obenseitig keine flächige Plattform aufweist. Zur Aufnahme der Reifen des Zweirades sind bei dieser Palette Blöcke vorgesehen, deren Oberseite der Radform angepasst und mit den anderen Bestandteilen der Palette verbunden sind.

Die Druckschrift US 6006675 beschreibt eine Transportvorrichtung mit einem Fußteil und einer darauf angebrachten Plattform, wobei es sich nicht um eine Vierwegepalette handelt, d. h. um eine Palette, in deren Fußteil die Gabeln eines Gabelstaplers von allen vier Seiten her eingefahren werden können. Desweiteren setzt die Beschickung der Vorrichtung, die zur Führung der Räder des Transportgutes in Längsrichtung verlaufende Führungsschienen aufweist, eine abschließende seitliche Bewegung des Transportgutes voraus. Nur durch die abschließende seitliche Bewegung des Transportgutes, senkrecht zu den Führungsschienen, gelangen die Räder des Transportgutes endgültig in die für die Transportsicherung vorgesehenen Ausnehmungen.

Die Druckschrift US 6126131 beschreibt eine Transportvorrichtung, die aus einer Vierwegepalette und vier auf der Oberfläche der Palette angebrachten Blöcken mit zylinderförmigen Ausnehmungen zur Aufnahme der Räder des Transportgutes besteht. Zur Verbringung des Transportgutes auf die Palette muss das Transportgut angehoben werden. Es ist nicht vorgesehen, dass das Transportgut auf die Oberseite der Palette gerollt wird bis die Räder in den dafür vorgesehenen Ausnehmungen zu liegen kommen. Dieser Nachteil ergibt sich daraus, dass die Ausnehmungen zur Aufnahme der Räder auf der Oberseite der Palette erhöht liegen.

Ein den genannten Mitteln zur Ladungssicherung gemeinsamer Nachteil besteht darin, dass sie zusätzlicher Hilfsmittel bedürfen, um die Waren zu sichern. Auch die Durchführung der Sicherungsmaßnahmen selbst erfordert manuellen Aufwand, der zusätzlich erbracht werden muss. Bei de Aufwendungen verursachen in nachteiliger Weise Zusatzkosten. Bei Paletten, bei denen die Mittel zur Befestigung des Transportgutes an der Plattform befestigt sind, ist ein Nachteil auch dadurch gegeben, dass sich diese Paletten schlecht stapeln lassen, da die genannten Hilfsmittel ein sattes Aufliegen der einen auf der anderen Palette verhindern.

Hiervon ausgehend hat sich die Erfindung die Aufgabe gestellt, ein Ladehilfsmittel anzugeben, das diese Nachteile vermeidet und ohne Zuhilfenahme zusätzlicher Mittel sowohl einen sicheren Transport als auch eine sichere Lagerung von Gütern ermöglicht.

Erfindungsgemäß wird diese Aufgabe dadurch gelöst, dass die Ausnehmungen auf der Plattformoberseite zumindest abschnittsweise die Form von Zylinderabschnitten aufweisen, und die Längsrichtung der Ausnehmungen auf der Plattformoberseite jeweils parallel zur Beschickungsrichtung der Palette verläuft und das Transportgut auf der Oberfläche der Plattform durch eine ausschließlich in Längsrichtung erfolgende Bewegung bis in Ausnehmungen rollbar ist, sowie dass das Fußteil als Vierwegepalette gestaltet ist und in Längs- als auch in Querrichtung der Palette von allen vier Seiten her unterfahrbar ist.

Die Erfindung geht von einer Flachpalette mit Fußteil und Plattform aus, wobei die Plattform mit Mitteln zur Befestigung des Transportgutes ausgestattet ist. Bei Paletten nach dem Stand der Technik umfassen diese Hilfsmittel, wie ausgeführt, Haken, Ösen, Klemmvorrichtungen, Bretter, Latten oder Leisten, mit deren Hilfe die Festlegung der Waren für den Transport erfolgt.

Abweichend zu der üblichen Anordnung dieser Hilfsmittel an oder auf der Plattform ist bei der vorgeschlagenen Palette - einer wesentlichen Überlegung entsprechend - vorgesehen, diese Hilfsmittel in die Plattform einzuarbeiten, so dass sie mit der Oberkante der Plattform bündig abschließen. Dadurch entfallen über die Außenmaße der Palette hinausreichende Elemente und folglich auch die hierdurch bedingte schlechte Stapelbarkeit.

Die Einarbeitung der Befestigungsmittel erfordert in der Plattform die Ausbildung von Ausnehmungen, welche die Befestigungsmittel aufnehmen. Da diese Mittel jedoch bereits ab Fertigungswerk vorgesehen sind, erübrigt sich deren Anbringung beim Beladen und Sichern der auf der Palette abgestellten Waren. Der Wegfall diese Arbeitsvorganges vereinfacht und verkürzt den Sicherungsvorgang daher in vorteilhafter Weise.

Bei einer bevorzugten Weiterbildung der vorgeschlagenen Palette bestehen die Mittel zur Sicherung der Waren einzig und allein in Ausnehmungen selbst, die in der Plattform angebracht sind und deren Tiefe vorzugsweise kleiner als die Dicke der Plattform ist. Paletten dieser Art eignen sich hervorragend zum Transport einzelner Güter, die auf Füßen oder ähnlich ausgebildeten Standflächen stehen, welche in die Ausnehmungen der Plattform eingreifen. In der Regel können Güter der genannten Art auf derart ausgebildeten Paletten transportiert werden, ohne daß weitere Maßnahmen zu deren Sicherung vorgesehen werden müssen. Die Ausnehmungen in der Plattform sind dabei so vorgegeben, daß sie formschlüssig zu den Standflächen des Transportgutes verlaufen.

Für die Fälle, in denen die übliche Dicke der Plattform nicht ausreichend ist, um Ausnehmungen geeigneter Tiefe anzubringen, ist vorgesehen, daß die Plattform wenigstens im Bereich der Ausnehmungen eine größere Dicke als bei Normalpaletten aufweist. Bei Paletten, deren Plattform aus einzelnen Brettern aufgebaut ist, bedeutet dies die Verwendung dickerer Bretter im genannten Bereich. Bei Paletten, deren Plattform aus einer Guß- oder Spritzmasse hergestellt ist, wird in entsprechender Weise wenigstens der Bereich mit den Ausnehmungen dicker ausgebildet. Die Anbringung von tieferen Ausnehmungen in der Plattform der Palette gewährleistet auch bei größeren und schweren Gütern einen sicheren Transport.

Wie ausgeführt, eignet sich die erfindungsgemäße Palette zum Transport von Gütern, die auf Füßen oder ähnlichen Standflächen stehen. Bei einer bevorzugten Ausführungsform der Palette ist vorgesehen, daß die Ausnehmungen Räder oder Laufrollen aufnehmen, welche den Gütern zugeordnet sind und deren Stand vermitteln. Die Ausnehmungen verhindern bei Transportgütern dieser Art in wirkungsvoller Weise ein Wegrollen des Gutes. Die vorgeschlagene Palette liefert somit eine Lösung für ein Sicherungsproblem, das mit Mitteln nach dem Stand der Technik nur unbefriedigend gelöst ist. Gemäß vorliegender Erfindung werden hierzu sehr einfache Mittel - Ausnehmungen in der Palettenplattform - eingesetzt, während nach dem Stand der Technik in der Regel um die Räder herum aus Brettern oder Leisten Blockaden gezimmert und zudem die Transportgüter mit Gurten oder Bändern festgezurrt werden.

Bei der letztgenannten Ausführungsform sieht die Erfindung eine besonders geeignete Ausgestaltung der Palette vor, bei welcher die Ausnehmungen in der Plattform in Form von Zylinderabschnitten ausgebildet sind. Diese Ausführung der Ausnehmungen gibt den Rädern oder Laufrollen einen besonders guten Halt und sichert somit wirkungsvoll Transportgüter der genannten Art.

In der Regel weisen zum Transport mit der vorgeschlagenen Palette vorgesehene Güter mehrere Füße, Räder, Laufrollen oder ähnlich ausgebildete Standflächen auf. Die einem Transportgut zugeordneten Ausnehmungen auf der Plattform der Palette bilden zusammen somit einen Satz von Ausnehmungen. Bei einer Weiterbildung der erfindungsgemäßen Palette ist vorgesehen, daß die Plattform mehrere Sätze von Ausnehmungen aufweist, von denen je ein Satz einem Transportgut zugeordnet ist. Paletten dieser Ausgestaltung können, je nach Anordnung der Ausnehmungen, dazu verwandt werden, auf einer Palette gleichzeitig mehrere Transportgüter oder von einem zum nächsten Transport Güter mit unterschiedlich ausgebildeten Standflächen zu transportieren. Hierdurch wird der Anwendungsbereich und die Flexibilität der erfindungsgemäßen Palette in vorteilhafter Weise erheblich vergrößert.

Weitere Einzelheiten, Merkmale und Vorteile der Erfindung lassen sich dem nachfolgenden Teil der Beschreibung entnehmen. In diesem Teil wird eine Ausführungsform der erfindungsgemäßen Palette anhand einer Zeichnung näher erläutert. Es zeigen:
- Figur 1:: die Aufsicht der Palette
- Figur 2:: eine axiometrische Darstellung der Palette.

In Figur 1 und 2 ist eine Palette wiedergegeben, deren Plattform 1 aus Brettern 2 hergestellt ist. Die beiden Randbretter 2, 2^{IV} weisen Ausnehmungen 3 -6' auf, deren Tiefe so bemessen ist, daß sie die Unterseite der genannten Bretter nicht durchstoßen. Wie man der Figur 2 entnehmen kann, ist die übliche Dicke der Plattform, wie sie durch die Bretter 2' - 2"' vorgegeben ist, für die vorliegende Transportaufgabe nicht ausreichend. Um Ausnehmungen geeigneter Tiefe anbringen zu können, sind daher die Randbretter 2, 2^{IV} dicker ausgebildet als die zur Mitte der Plattform hin liegenden Bretter 2' - 2"'.

Vorliegende Palette ist zum Transport von Gütern vorgesehen, die auf Rädern oder Laufrollen stehen. Die Ausnehmungen 3 - 6' in der Plattform haben daher die Form von Zylinderabschnitten. Der Form der von den Ausnehmungen aufgenommenen Rädern entsprechend weisen die Ausnehmungen 3, 4 jedoch eine geringfügig andere Ausbildung als die Ausnehmungen 5, 6 auf. Im ersten Fall sind die senkrecht zur Zylinderachse liegenden Deckflächen der Ausnehmung durch ebene Flächen, im zweiten Fall durch bauchige Flächen gegeben.

Die beiden Randbretter 2, 2^{IV} der in Figur 1 und 2 wiedergegebenen Palette weisen jeweils paarweise einander gleich ausgebildete Ausnehmungen 3/3', 4/4', 5/5' ,6/6' auf. Dabei ist jedes Paar jeweils einem Transportgut zugeordnet. Mit vorliegender Palette lassen sich von einem zum nächsten Transport somit vier unterschiedlich ausgebildete Güter transportieren. Die Ausnehmung 3 -6' sind jeweils formschlüssig zu den Rädern der zu transportierenden Güter ausgebildet. Sie verhindern daher in wirkungsvoller Weise ein Wegrollen des Transportgutes, ohne daß sonstige Hilfsmittel zur Sicherung der des Gutes eingesetzt werden müssen. Die vorgeschlagene Palette gewährleistet somit einen sicheren Halt der Waren bei Transport und Lagerung.

## Patentansprüche

1. Palette mit
- einem Fußteil und einer darauf angebrachten Plattform (1) zur Aufnahme von Transportgut,
- Befestigungsmitteln, die als Ausnehmungen (3 - 6') in die Plattformoberseite (1) eingearbeitet sind, und mit
- Befestigungshilfsmitteln, wie Haken, Ösen oder Klemmvorrichtungen, wobei
- die Befestigungsmittel (3 - 6') und die Befestigungshilfsmittel mit der Oberkante der Plattform (1) bündig abschließen,
**dadurch gekennzeichnet, dass**
- die Ausnehmungen auf der Plattformoberseite (3 - 6') zumindest abschnittsweise die Form von Zylinderabschnitten aufweisen, und
- die Längsrichtung der Ausnehmungen auf der Plattformoberseite (3 - 6') jeweils parallel zur Beschickungsrichtung der Palette verläuft und das Transportgut auf der Oberfläche der Plattform (1) durch eine ausschließlich in Längsrichtung erfolgende Bewegung bis in Ausnehmungen (3-6') rollbar ist, sowie dass
- das Fußteil als Vierwegepalette gestaltet ist und in Längs- als auch in Querrichtung der Palette von allen vier Seiten her unterfahrbar ist.

2. Palette nach Anspruch 1, **dadurch gekennzeichnet, daß**
- die genannten Mittel Ausnehmungen (3 - 6') in der Plattform (1) sind,
- deren Tiefe vorzugsweise kleiner als die Dicke der Plattform (1) ist.

3. Palette nach Anspruch 1 oder 2, **dadurch gekennzeichnet, daß**
- die Plattform (1) wenigstens im Bereich (2, 2^{IV}) der Ausnehmungen (3 - 6') eine größere Dicke als bei Normalpaletten aufweist.

4. Palette nach einem der Ansprüche 1 - 3, **dadurch gekennzeichnet, daß**
- die Ausnehmungen Räder oder Laufrollen aufnehmen.

5. Palette nach einem der Ansprüche 1- 4, **dadurch gekennzeichnet, daß**
- die Plattform (1) mehrere Sätze (3/3', 4/4', 5/5' ,6/6') von Ausnehmungen aufweist,
- und je ein Satz (3/3' bzw. 4/4' bzw. 5/5' bzw. 6/6') von Ausnehmungen einem Transportgut zugeordnet ist.

6. Palette nach einem der Ansprüche 1 - 5, **dadurch gekennzeichnet, daß** die senkrecht zur Zylinderachse liegenden Deckflächen der Ausnehmungen durch ebene oder durch bauchige Flächen gegeben sind.

## Claims

1. Pallet comprising
- a base portion and a platform (1) mounted thereon to receive freight articles,
- fastening means that are integrated into the platform top side (1) in the form of recesses (3 - 6'), and comprising
- fastening means such as hooks, eyes or clip devices,
- the fastening means (3 - 6') and the fastening aids being flush with the top side of the platform (1),
**characterised in that**
- the recesses on the platform top side (3 -6') have, at least in sections, the form of cylindrical sections, and
- the longitudinal direction of the recesses on the platform top side (3 - 6') in each case runs parallel to the charging direction of the pallet and the freight goods can be caused to roll on the surface of the platform (1) by means of a movement taking place exclusively in the longitudinal direction, as far as the recesses (3 - 6'), and **in that** the base portion is designed as a four-way pallet and can be undercut from all four sides.

2. Pallet according to claim 1, **characterised in that**
- the aforementioned means are recesses (3 - 6') in the platform (1), the depth of which is preferably smaller than the thickness of the platform (1).

3. Pallet according to claim 1 or 2, **characterised in that**
- the platform (1) has a greater thickness than normal pallets, at least in the region (2, 2^{iv}) of the recesses (3 - 6').

4. Pallet according to one of claims 1 - 3, **characterised in that**
- the recesses receive wheels or rollers.

5. Pallet according to one of claims 1 - 4, **characterised in that**
- the platform (1) comprises several sets (3/3', 4/4', 5/5', 6/6') of recesses,
- and each set (3/3' or 4/4', or 5/5' or 6/6') of recesses is assigned to a freight article.

6. Pallet according to one of claims 1-5, **characterised in that** the cover surfaces of the recesses that lie perpendicular to the cylinder axis are formed by flat or bulging surfaces.

## Revendications

1. Palette avec
• un pied et une plate-forme disposée par-dessus (1) pour la réception d'une marchandise transportée,
• de moyens de fixation réalisés sous forme de cavité (3 - 6') dans la partie supérieure de la plate-forme (1) et avec
• des moyens auxiliaires de fixation tels que des crochets, des oeillets ou des dispositifs de serrage, sachant que
i. ces moyens de fixation (3 - 6') et les moyens auxiliaires de fixation se terminent de façon jointive avec le bord supérieur de la plate-forme (1),
**caractérisée par le fait**
• **que** les cavités sur la partie supérieure de la plate-forme (3 - 6') présentent au moins partiellement sur certaines parties la forme de tronçons cylindriques, et
• **que** la direction longitudinale des cavités sur la partie supérieure de la plate-forme (3 - 6') court dans chaque cas parallèlement à la direction de chargement de la palette et que l'on peut faire rouler la marchandise transportée sur la surface de la plate-forme (1) par un mouvement s'effectuant exclusivement en direction longitudinale jusque dans les cavités (3 - 6'), et que
• le pied est configuré sous la forme d'une palette à quatre voies et que l'on peut passer par-dessous des quatre côtés, tant le sens de la longueur qu'en travers de la palette.

2. Palette selon la revendication 1, **caractérisée par le fait que**
• les moyens nommés sont des cavités (3 - 6') dans la plate-forme (1),
• dont la profondeur est de préférence plus petite que l'épaisseur de la plate-forme (1).

3. Palette selon la revendication 1 ou 2, **caractérisée par le fait que**
• la plate-forme (1) présente, au moins dans la zone (2, 2^{IV}) des cavités (3 - 6') une épaisseur supérieure à celle des palettes normales.

4. Palette selon une des revendications 1 - 3, **caractérisée par le fait que**
• les cavités reçoivent des roues ou des roulettes.

5. Palette selon une des revendications 1 - 4, **caractérisée par le fait que**
• la plate-forme (1) présente plusieurs jeux (3/3', 4/4', 5/5', 6/6') de cavités,
• et que chaque jeu de cavités (3/3' ou 4/4' ou 5/5' ou 6/6') est attribué à une marchandise transportée.

6. Palette selon une des revendications 1 - 5, **caractérisée par le fait que** les surfaces couvrantes des cavités disposées verticalement par rapport à l'axe du cylindre sont données par des surfaces planes ou bombées.
